# EUROPÄISCHE PATENTSCHRIFT

(11) **EP 3 205 248 B1**
(45) Veröffentlichungstag und Bekanntmachung des Hinweises auf die Patenterteilung: **29.08.2018**
(21) Anmeldenummer: 17154503.1
(22) Anmeldetag: 03.02.2017
(51) Int. Cl.: A47K 11/10, A46B 5/00, A46B 7/04

(54) **WC-BÜRSTE MIT WECHSELKOPF**
TOILET BRUSH WITH CHANGEABLE BRUSH
BALAYETTE POUR WC AVEC BROSSE CHANGEABLE

(30) Priorität: 11.02.2016 DE 102016102365
(43) Veröffentlichungstag der Anmeldung: 16.08.2017
(73) Patentinhaber: Wenko-Wenselaar GmbH & Co. KG, 40721 Hilden (DE)
(72) Erfinder: Köllner, Niklas, 40721 Hilden (DE)
(74) Vertreter: Kreuzkamp, Markus

(56) Entgegenhaltungen:
- DE-U1-202011 000 298
- DE-U1-202013 101 982
- US-A- 2 666 224
- US-A- 4 457 038
- US-A1- 2004 010 877
- US-A1- 2004 129 296

## Beschreibung

### TECHNISCHER BEREICH

Die vorliegende Erfindung betrifft WC-Bürsten mit Wechselkopf gemäß dem Oberbegriff der unabhängigen Ansprüche. Der technische Bereich umfasst somit Verbesserungen von Nutzgegenständen im Bad- und Sanitärbereich. Die US 2 666 224 A offenbart zum Beispiel ein Reinigungsgerät für sanitäre Becken, bei dem mehrere Wischblätter an einem Stahlseilzug fixiert sind, wobei der Stahsleilzug wiederum über eine endtsändige Handhabe einerseits und eine anteilig umschließende Hülse andererseits zur ein- und ausfahrenden Bewegung der Wischblätter genutzt werden kann. Die Wischblätter sind unter Klemmspannung zwischen zwei fixierenden Metallprofilen mit verbindender Schraube fixiert und können - unter Ausfahren des Stahlseilzugs gegen eine Federkraft und Einschieben neuer Wischblätter - getauscht werden. Gleichsinnig offenbart die US 2004/0129 296 A1 eine Reinigungsvorrichtung, bei der ein bürstenartigen Wegwerfkopf unter Klemmspannung am Ende eines flexiblen Stiels aufsteckbar ist; innenseitig unter Federspannung und mit Arretier-Einrichtungen gesichert ist eine mehrteilige, über einen griffseitigen Knopf aktuierbare Abwurfeinrichtung vorgesehen, welche zum Abwerfen des Wegwerfkopfes entsichert und über den Knopf aktuiert werden muss. Diesen Reinigungsgeräten ist gemein, dass eine längefristige Verwendung der Wischblätter oder des bürstenartigen Wegwerfkopfes nicht vorgesehen ist. Die einfache Klemm- und/oder Steck-Fixierung bedingt die nachteilige Wahrscheinlichkeit, dass die Wischblätter und/oder der Kopf sich shcon bei erster Verwendung losreißen können. Konstruktionsbedingt sollen die Wischblätter / Bürsten nach jedem Reinigungsvorgang sofort tauschbar sein, was nachteilig eine erhebliche Menge an Umwelt belastendem Abfall mit sich bringt. Zudem müssen die komplexen Mechaniken für Dauerbetrieb ausgelegt sein, wodurch verschleißfeste und nachteilig teure Materialien notwendig werden.

### BESCHREIBUNG DES STANDES DER TECHNIK

Gattungsgemäße WC-Bürsten mit Wechselkopf erlauben das vorteilhafte Austauschen des Kopfes der WC-Bürste. Der Kopf der Bürste wird mit der Zeit unansehnlich und die Borsten vergilben und es sammeln sich hartnäckige Anhaftungen auf diesen. Ein Wechselkopf kann hier von dem Stiel getrennt werden, um einen neuen Wechselkopf am Stiel zu befestigen. Der Stiel der Bürste bleibt so erhalten und kann material- und resourcensparend länger verwendet werden. Zu diesem Zweck ist ein als Wechselkopf ausgebildeter Bürstenkopf lösbar mit dem Stiel verbunden und die Verbindung erlaubt beispielsweise über Steck- oder Rast-Koppelungen das Anbringen eines neuen Wechselkopfes. Hierbei wird regelmäßig angestrebt, den Wechselkopf berührungsfrei - also ohne Berühren des Kopfes an sich - austauschen zu können.
Der Stand der Technik kennt vielfältige Verbesserungen dieser Funktion. Die US 2 610 347 beschreibt eine Bürste, bei der über einen angelenkten Hebel der aufgesteckte Kopf abgeworfen werden kann. Ein Antrieb mit einer üblichen Kupplungs-Mechanik auszurüsten wird in der DE 1 930 923 U angeregt. Die US 4,457,038 A offenbart einen Griff mit gegeneinander verschieblichen Hülsen als Alternative. Die DE 85 21 062 U sieht einen nahe am Griff angeordneten Abstreifring 24 vor, welcher über verschiebliche Hülsen das Abwerfen des Kopfes ermöglicht. Die DE 93 13 551 U lehrt eine Bürste mit Antrieb, bei der der hohle Bürstenkopf innenseitig über eine Rastverbindung mit dem Stiel verbindbar ist. Die Verbindung kann gelöst werden, in dem am Griff ein Schiebe-Knopf betätigt wird, welcher den Bürstenkopf unter Überwindung der Rastspannung verschiebt. Die WO 2001 155 87 A1 schlägt vor, eine gattungsgemäße Bürste am Griff mit einem Druckknopf 4 zu versehen, um das berührungsfreie Abwerfen bewirken zu können.
Gleichsinnig lehrt die DE 20 2013 101 982 U1 einen Zapfen in einen Bürstenkopf einzuschrauben, welcher wiederum im Bürstenstiel mit mehrteiliger Mechanik hintergriffen und über einen griffseitigen Knopf nach Entarretierung abwerfbar ist; zur Entarretierung muss ein arretierender Knopf vorbereitend eingedrückt und in vorgegebener Weise in einer nicht sichtbaren Nut ausgedreht und eingeschoben.

Das Dokument DE 20 2013 101 982 U1 offenbart die Merkmale gemäß dem Oberbegriffs des Anspruchs 1. Nachteilig ist bei den gattungsgemäßen Ausführungsformen, dass die für den Wechsel des Bürstenkopfes entwickelten Mechaniken alle sehr komplex und auch anfällig sind. Es dauert mindestens Monate, bis ein Bürstenkopf durch normale Benutzung unansehnlich geworden ist. Eine hoch komplexe Mechanik müsste dann nutzerseitig immer wieder neu erlernt, erprobt und benutzt werden. Aber auch die einfacheren Mechaniken sehen stets Hebel, Seilzüge und gleichsinnige, gesonderte Kraftdurchleitungen vor, die gerade bei KunststoffKomponenten bruch- und störanfällig sind. Auf diese Nachteile führen die Erfinder zurück, dass sich im Markt nur die ganz einfachen Steck-Köpfe haben gut durchsetzen können. Es besteht mithin ein Bedarf nach einer robusten Konstruktion, welche ein berührungsfreies Wechseln erlaubt und dabei in der Bedienung so einfach gehalten ist, dass der Markt dies als sofort in bekannter Weise bedienbare Variante des etablierten Designs akzeptieren kann. Aufgabe der vorliegenden Erfindung war es daher, die Nachteile des Standes der Technik zu überwinden und eine WC-Bürste mit Wechselkopf bereitzustellen, welche eine dahingehend verbesserte Wechselfunktion bereitzustellen vermag.

Die Lösung dieser Aufgabe erfolgt gemäß der Merkmale der unabhängigen Ansprüche. Vorteilhafte Ausführungsformen ergeben sich aus den abhängigen Ansprüchen sowie der nachfolgenden Beschreibung.

### ZUSAMMENFASSUNG DER ERFINDUNG

Erfindungsgemäß ist eine WC-Bürste mit Wechselkopf, gemäß Anspruch 1, wobei der unterseitige Wechselkopf mit einem oberseitigen Stiel berührungsfrei austauschbar verbunden ist, dadurch gekennzeichnet, dass die WC-Bürste eine auf den Stiel außenseitig aufgeschobene Hülse in Hohlzylinderform aufweist, wobei die Hülse an beiden Enden über jeweils mindestens einen Anschlag zwischen Wechselkopf und Stiel gefasst ist und der Stiel über eine durch die Hülse hindurchragende Seele lösbar mit dem Wechselkopf verbunden ist.

### BESCHREIBUNG DER ERFINDUNG UND VORTEILHAFTER MERKMALE

Erfindungsgemäß weist eine WC-Bürste mit Wechselkopf, gemäß Anspruch 1, bei der der unterseitige Wechselkopf mit einem oberseitigen Stiel berührungsfrei austauschbar verbunden ist, eine auf den Stiel außenseitig aufgeschobene Hülse in Hohlzylinderform auf. Somit ist die WC-Bürste oberhalb des Kopfes von außen betrachtet zweiteilig aufgebaut und kann am oberseitigen, endständigen Griff des Stiels gefasst werden, während im darunter liegenden Bereich sich die Hülse anschließt. Im Sinne der vorliegenden Erfindung wird die Bürste hierbei in typischer Benutzungslage betrachtet, wodurch der Wechselkopf 'unten' und mithin am 'Ende' angeordnet ist, während der Griff 'oben' und am Anfang der WC-Bürste angeordnet ist. So betrachtet weist eine typische WC-Bürste eine von oben nach unten verlaufende Längserstreckung auf, welche gleichsinnig zur Erstreckungsrichtung des Stiels ausgerichtet ist. Die Hülse ist zwischen dem Griff des Stiels und dem Wechselkopf angeordnet und an beiden Enden über jeweils mindestens einen Anschlag zwischen Wechselkopf und Stiel gefasst. 'Anschlag' bezeichnet hierbei eine kraftschlüssig anliegende, quer zur Erstreckungsrichtung ausgerichtete und bevorzugt durchgehende Ringfläche, auf welcher die Hülse an ihren Enden aufliegt. Stiel und Wechselkopf sind mithin unter Klemmspannung miteinander verbunden und fassen die Hülse jeweils über einen Anschlag, welcher sich im Längsschnitt betrachtet mit im wesentlichen L-förmigem Profil an die Hülse anschmiegt. Bevorzugt ist der Anschlag nach Außen hin im Übergangsbereich von Stiel zu Hülse und von Hülse zu Wechselkopf hin mit einem kontinuierlichen Außendurchmesser gefertigt, sodass die WC-Bürste im zusammengesetzten Zustand eine kontinuierliche, durchgehende Außenfläche aufweist. Besonders bevorzugt weisen Stiel und Hülse hierbei einen von oben nach unten konisch verjüngenden Außendurchmesser auf, wodurch Material gespart werden kann, aber trotzdem bei harmonischer Außenkontur ein Griff üblicher Dicke möglich bleibt. Der Stiel ist über eine durch die Hülse hindurchragende Seele lösbar mit dem Wechselkopf verbunden. Durch diese Bauweise kann die außenseitig angeordnete Hülse sowohl als Dekorationselement als auch als funktionales Element für eine Wechselfunktion verwendet werden: Werden Stiel-Griff und Hülse von einem Nutzer gefasst und gegeneinander bewegt, so wirkt die aufgebrachte Kraft direkt auf die Verbindung von Stiel und Wechselkopf ein: Der Wechselkopf kann, ohne ihn zu berühren, von dem Stiel gelöst werden. Zusätzliche, komplexe Mechaniken, welche nachteilig versagen könnten, sind dabei komplett vermieden. Die Bedienung ist denkbar einfach und kann sofort umgesetzt werden. Schon die Information, dass der Wechselkopf hier berührungsfrei austauschbar ist, ist ausreichend, um einen Nutzer in die Lage zu versetzen, den Wechsel vorzunehmen. Bevorzugt ist die WC-Bürste dadurch gekennzeichnet, dass die Hülse aus rostfreiem Edelstahl besteht. Dieses Material erlaubt eine erhöhte, robuste Stabilität bei geringem Gewicht.
Bevorzugt ist die WC-Bürste dadurch gekennzeichnet, dass die Hülse am oberen und/oder unteren Ende ein ringförmiges Adapterstück aus Kunststoff aufweist. Ein Kunststoff-Adapterstück erlaubt es, die Härte und Rauigkeit der Reib- und Kontaktflächen der Anschläge gleichmäßiger zu halten, wodurch auch bei häufigem Wechsel des Wechselkopfes ein vorzeitiger Verschleiß vorteilhaft vermieden wird.

Erfindungsgemäß ist die WC-Bürste gemäß Anspruch 1, dadurch gekennzeichnet, dass die WC-Bürste am unteren Ende der Hülse mindestens eine umgreifende, parallel zur Erstreckungsrichtung des Stiels angeordnete Steg-Nut-Koppelung mit dem Wechselkopf aufweist. Eine umgreifende Steg-Nut-Koppelung umfasst eine Nut einerseits und einen formschlüssig passenden Steg andererseits. Solche Koppelungen sind als Verdrehsicherungen aus dem Bereich von Anschluss-Steckern von elektrischen Geräten bekannt. Im vorliegenden Anwendungsfall können Hülse und Wechselkopf parallel zu einer Aufsteckrichtung einer Steckverbindung über diese Koppelung gegen ungewolltes Ausdrehen gesichert werden und eine eindeutige, räumliche Anordnung der beiden Baugruppen zueinander kann vorgegeben werden. Besonders vorteilhaft wird diese Verdrehsicherung mit einer parallelen, innenseitigen Verschraubung von Stiel und Wechselkopf kombiniert: Ein Verdrehen des Stiels bei fest gehaltener Hülse bewirkt dann lediglich eine Verschiebung von Hülse und Wechselkopf zueinander, wobei der Steg in der zugehörigen Nut ein- oder ausgeschoben wird.

Erfindungsgemäß ist die WC-Bürste gemäß Anspruch 1, dadurch gekennzeichnet, dass Wechselkopf und Seele über eine Verschraubung lösbar miteinander verbunden sind. Eine Verschraubung erlaubt bei einer Gewindelänge, welche passend zur Elastizität der Hülse ausgelegt ist, bei zusammengesetzter und verschraubter Bürste eine elastische Klemmspannung vorzugeben, mit welcher die Hülse zwischen den beiden Anschlägen fixiert ist und den Stiel und den Wechselkopf im Reibschluss in der Verschraubung sichert.

Bevorzugt ist die WC-Bürste dadurch gekennzeichnet, dass unterseitiger Wechselkopf und Seele mit oberseitigem Stiel aus Kunststoff bestehen. Kunststoffe können in ihren materialtechnischen und optischen Eigenschaften besonders einfach angepasst werden. Ist ein Mal eine Hohlform zur Extrusion oder zum Blasformen der benötigten Teile gefertigt worden, kann durch Abmischen der Kunststoffmischung besonders vorteilhaft eine Farbkombination oder Materialpaarung bereitgestellt werden, welche dem jeweiligen Markt gerecht wird.

Bevorzugt ist die WC-Bürste dadurch gekennzeichnet, dass der oberseitige Stiel in einem von der Hülse abgedeckten Bereich zumindest abschnittsweise aus elastischem Kunststoff besteht und einen Außendurchmesser aufweist, welcher den Innendurchmesser der Hülse im Umfang der elastischen Deformierbarkeit der lokalen Materialpaarung überschreitet. Durch diesen Kunstgriff wird die Hülse zusätzlich mit elastischer Klemmspannung auf dem Stiel fixiert und das Risiko eines ungewollten Lösens einer Verschraubung kann so besonders vorteilhaft minimiert werden.

Bevorzugt ist die WC-Bürste dadurch gekennzeichnet, dass der Stiel eine austauschbare Seele aufweist, wobei die Seele länger ist als die umgebende Hülse und die Seele im zusammengesetzten Zustand der WC-Bürste vollständig von der Hülse verdeckt ist. Diese Ausführungsform bietet zudem bei abgeschraubtem Wechselkopf den Vorteil, dass die Seele zumindest mit einer Koppelungseinrichtung, bevorzugt einem Außengewinde, gut sichtbar über die Hülse hinausragt. Ein neuer Wechselkopf kann dann - bevorzugt in einer zugehörigen WC-Bürstenhalterung - vorgelegt werden, um die überstehende Seele - bei händischer Ausrichtung der Seele über die Hülse - einzusetzen und ggf. einzudrehen, um den neuen Wechselkopf am Stiel zu fixieren.
Besonders bevorzugt ist die WC-Bürste dadurch gekennzeichnet, dass die Seele unterseitig ein Außengewinde aufweist, welches im zusammengestzten Zustand der WC-Bürste in eine Fassung des Wechselkopfes mit Innengewinde eingreift und dabei am unterseitigen Ende über die Hülse hinausragt und hintergreifend in den Wechselkopf hineinragt. So kann ein neuer Wechselkopf - besonders bevorzugt in Kombination mit der erfindungsgemäßen Steg-Nut-Koppelung - durch einfaches Verdrehen von Stiel und Hülse gegeneinander - montiert und auch demontiert werden.

Weitere Vorteile ergeben sich aus den Ausführungsbeispielen. Es versteht sich, dass die vorbeschriebenen, bevorzugten Merkmale, Vorteile und nachfolgenden Ausführungsbeispiele nicht beschränkend aufzufassen sind. Vorteilhafte oder bevorzugte, zusätzliche Merkmale und zusätzliche Merkmalskombinationen, wie sie in der Beschreibung erläutert sind, können im Rahmen der unabhängigen Ansprüche im beanspruchten Gegenstand sowohl einzeln als auch abweichend kombiniert verwirklicht werden, ohne dass der Bereich der Erfindung verlassen würde.

### DETAILLIERTE ERLÄUTERUNG DER ERFINDUNG AN HAND VON AUSFÜHRUNGSBEISPIELEN

In vorteilhafter Ausführungsform ist eine WC-Bürste mit Wechselkopf als dreiteilige Bürste ausgebildet, bei der ein unterseitiger Wechselkopf mit einem oberseitigen Stiel berührungsfrei austauschbar verbunden ist und die WC-Bürste eine auf den Stiel außenseitig aufgeschobene Hülse in Hohlzylinderform aufweist, wobei im Detail
- die Hülse an beiden Enden über jeweils mindestens einen Anschlag zwischen Stiel und Wechselkopf gefasst ist,
- der Stiel über eine durch die Hülse hindurchragende Seele lösbar mit dem Wechselkopf verbunden ist
- die Hülse aus rostfreiem Edelstahl besteht,
- die Hülse am unteren Ende ein ringförmiges Adapterstück aus Kunststoff aufweist,
- Hülse und Wechselkopf eine umgreifende, parallel zur Erstreckungsrichtung des Stiels angeordnete Steg-Nut-Koppelung aufweisen,
- Wechselkopf und Seele über eine innen liegende Verschraubung lösbar miteinander verbunden sind,
- unterseitiger Wechselkopf, Seele und oberseitiger Stiel aus Kunststoff bestehen,
- der oberseitige Stiel in einem von der Hülse abgedeckten Bereich zumindest abschnittsweise aus elastischem Kunststoff besteht und einen Außendurchmesser aufweist, welcher den Innendurchmesser der Hülse im Umfang der elastischen Deformierbarkeit der lokalen Materialpaarung überschreitet,
- der Stiel eine austauschbare Seele aufweist, wobei die Seele länger ist als die umgebende Hülse und die Seele im zusammengesetzten Zustand der WC-Bürste vollständig von der Hülse verdeckt ist,
- die Seele unterseitig ein Außengewinde aufweist, welches im zusammengestzten Zustand der WC-Bürste in eine Fassung des Wechselkopfes mit Innengewinde eingreift und dabei am unterseitigen Ende über die Hülse hinaus hintergreifend in den Wechselkopf hineinragt.

### INDUSTRIELLE ANWENDBARKEIT

WC-Bürsten mit Wechselkopf sehen komplexe Mechaniken vor, welche ein Austauschen des Kopfes ermöglichen. Diese sind nachteilig störanfällig oder zu komplex und finden im Markt wenig Akzeptanz. Aufgabe ist, diese Nachteile zu überwinden.

Die Lösung erfolgt durch eine dreiteilige WC-Bürste mit Wechselkopf, bei der eine Hülse über jeweils einen Anschlag zwischen Wechselkopf und Stiel gefasst ist und der Stiel über eine durch die Hülse hindurchragende Seele lösbar mit dem Wechselkopf verbunden ist.

Hier muss ein Nutzer lediglich die Hülse mit einer Hand fassen und den Stiel verschieben oder verdrehen, um eine Entkoppelung von Wechselkopf und Stiel zu bewirken. Diese überraschend einfache Funktionsweise kann von einem Nutzer direkt angewendet werden und ist extrem robust und langlebig, was Resourcen schont und somit erhebliche Vorteile für Kunden und Umwelt bietet.

## Patentansprüche

1. WC-Bürste mit Wechselkopf, wobei der unterseitige Wechselkopf mit einem oberseitigen Stiel berührungsfrei austauschbar verbunden ist, wobei die WC-Bürste eine auf den Stiel außenseitig aufgeschobene Hülse in Hohlzylinderform aufweist, wobei die Hülse an beiden Enden über jeweils mindestens einen Anschlag zwischen Wechselkopf und Stiel gefasst ist und der Stiel über eine durch die Hülse hindurchragende Seele lösbar mit dem Wechselkopf verbunden ist; wobei die WC-Bürste am unteren Ende der Hülse mindestens eine umgreifende, parallel zur Erstreckungsrichtung des Stiels angeordnete Steg-Nut-Koppelung mit dem Wechselkopf aufweist, **dadurch gekennzeichnet dass** Wechselkopf und Seele über eine Verschraubung lösbar miteinander verbunden sind, wobei wiederum die Steg-Nut-Koppelung als Verdrehsicherung ausgebildet ist und Hülse und Wechselkopf parallel zu einer Aufsteckrichtung einer Steckverbindung über diese Steg-Nut-Koppelung gegen Ausdrehen gesichert sind; weiterhin dass die WC-Bürste eine parallel zur Steg-Nut-Koppelung angeordnete, innenseitige Verschraubung von Stiel und Wechselkopf aufweist, wobei ein Verdrehen des Stiels bei fest gehaltener Hülse lediglich eine Verschiebung von Hülse und Wechselkopf zueinander unter Ein- oder Aus-schieben des Stegs in der zugehörigen Nut bewirkt.

2. WC-Bürste nach dem vorhergehenden Anspruch, **dadurch gekennzeichnet, dass** die Hülse aus rostfreiem Edelstahl besteht.

3. WC-Bürste nach einem der vorhergehenden Ansprüche, **dadurch gekennzeichnet, dass** die Hülse am oberen und/oder unteren Ende ein ringförmiges Adapterstück aus Kunststoff aufweist.

4. WC-Bürste nach einem der vorhergehenden Ansprüche, **dadurch gekennzeichnet, dass** unterseitiger Wechselkopf, Seele und oberseitiger Stiel aus Kunststoff bestehen.

5. WC-Bürste nach einem der vorhergehenden Ansprüche, **dadurch gekennzeichnet, dass** der oberseitige Stiel in einem von der Hülse abgedeckten Bereich zumindest abschnittsweise aus elastischem Kunststoff besteht und einen Außendurchmesser aufweist, welcher den Innendurchmesser der Hülse im Umfang der elastischen Deformierbarkeit der lokalen Materialpaarung überschreitet.

6. WC-Bürste nach einem der vorhergehenden Ansprüche, **dadurch gekennzeichnet, dass** der Stiel eine austauschbare Seele aufweist, wobei die Seele länger ist als die umgebende Hülse und die Seele im zusammengesetzten Zustand der WC-Bürste vollständig von der Hülse verdeckt ist.

7. WC-Bürste nach einem der vorhergehenden Ansprüche, **dadurch gekennzeichnet, dass** die Seele unterseitig ein Außengewinde aufweist, welches im zusammengestzten Zustand der WC-Bürste in eine Fassung des Wechselkopfes mit Innengewinde eingreift und dabei am unterseitigen Ende über die Hülse hinaus hintergreifend in den Wechselkopf hineinragt.

8. WC-Bürste mit Wechselkopf nach einem der vorhergehenden Ansprüche, wobei bei einer dreiteiligen Bürste der ein unterseitiger Wechselkopf mit einem oberseitigen Stiel berührungsfrei austauschbar verbunden ist und die WC-Bürste eine auf den Stiel außenseitig aufgeschobene Hülse in Hohlzylinderform aufweist, wobei wiederum
- die Hülse an beiden Enden über jeweils mindestens einen Anschlag zwischen Wechselkopf und Stiel gefasst ist,
- der Stiel über eine durch die Hülse hindurchragende Seele lösbar mit dem Wechselkopf verbunden ist
- die Hülse aus rostfreiem Edelstahl besteht,
- die Hülse am unteren Ende ein ringförmiges Adapterstück aus Kunststoff aufweist,
- Hülse und Wechselkopf eine umgreifende, parallel zur Erstreckungsrichtung des Stiels angeordnete Steg-Nut-Koppelung aufweisen,
- Wechselkopf und Seele über eine innen liegende Verschraubung lösbar miteinander verbunden sind,
- unterseitiger Wechselkopf, Seele und oberseitiger Stiel aus Kunststoff bestehen,
- der oberseitige Stiel in einem von der Hülse abgedeckten Bereich zumindest abschnittsweise aus elastischem Kunststoff besteht und einen Außendurchmesser aufweist, welcher den Innendurchmesser der Hülse im Umfang der elastischen Deformierbarkeit der lokalen Materialpaarung überschreitet,
- der Stiel eine austauschbare Seele aufweist, wobei die Seele gleich lang oder kürzer ist als die umgebende Hülse und die Seele im zusammengesetzten Zustand der WC-Bürste vollständig von der Hülse verdeckt ist,
- die Seele unterseitig ein Außengewinde aufweist, welches im zusammengestzten Zustand der WC-Bürste in eine Fassung des Wechselkopfes mit Innengewinde eingreift und dabei am unterseitigen Ende über die Hülse hinaus hintergreifend in den Wechselkopf hineinragt.

## Claims

1. Toilet brush with a replaceable head, wherein the replaceable head on the underside is connected to a handle on the upper side such that changeover can take place in a contact-free manner, wherein the toilet brush has a hollow-cylindrical sleeve pushed onto the outside of the handle, wherein the sleeve is gripped at both ends, via in each case at least one stop, between the replaceable head and handle and the handle is connected to the replaceable head in a releasable manner via a core which projects through the sleeve, wherein, at the lower end of the sleeve, the toilet brush has at least one encompassing crosspiece/groove coupling in relation to the replaceable head, the coupling being arranged parallel to the direction in which the handle extends, **characterized in that** the replaceable head and core are connected to one another in a releasable manner via a screw connection, wherein, in turn, the crosspiece/groove coupling is designed in the form of a rotation-prevention means, and the sleeve and replaceable head are secured against twist-action removal, parallel to a plug-on direction of a plug-fit connection, via said crosspiece/groove coupling, and also **in that** the toilet brush has an internal screw connection, arranged parallel to the crosspiece/groove coupling, between the handle and replaceable head, wherein twisting of the handle when the sleeve is firmly retained merely results in the sleeve and replaceable head being displaced in relation to one another, with the crosspiece being pushed in or out in the associated groove in the process.

2. Toilet brush according to the preceding claim, **characterized in that** the sleeve consists of high-grade stainless steel.

3. Toilet brush according to either of the preceding claims, **characterized in that**, at the upper and/or lower end, the sleeve has an annular adapter piece made of plastics material.

4. Toilet brush according to one of the preceding claims, **characterized in that** the replaceable head on the underside, the core, and the handle on the upper side consist of plastics material.

5. Toilet brush according to one of the preceding claims, **characterized in that**, in a region covered by the sleeve, the handle on the upper side consists, at least in part, of elastic plastics material and has an external diameter which exceeds the internal diameter of the sleeve within the scope of the elastic deformability of the local material pairing.

6. Toilet brush according to one of the preceding claims, **characterized in that** the handle has an interchangeable core, wherein the core is longer than the surrounding sleeve and, in the assembled state of the toilet brush, the core is fully concealed by the sleeve.

7. Toilet brush according to one of the preceding claims, **characterized in that** the underside of the core has an external thread which, in the assembled state of the toilet brush, engages in an internally threaded mount of the replaceable head, the underside end of the core here projecting into the replaceable head, with rear-engagement action, beyond the sleeve.

8. Toilet brush with a replaceable head according to one of the preceding claims, wherein, in the case of a three-part brush, the one replaceable head on the underside is connected to a handle on the upper side such that changeover can take place in a contact-free manner, and the toilet brush has a hollow-cylindrical sleeve pushed onto the outside of the handle, wherein, in turn,
- the sleeve is gripped at both ends, via in each case at least one stop, between the replaceable head and handle,
- the handle is connected to the replaceable head in a releasable manner via a core which projects through the sleeve,
- the sleeve consists of high-grade stainless steel,
- at the lower end, the sleeve has an annular adapter piece made of plastics material,
- the sleeve and interchangeable head have an encompassing crosspiece/groove coupling arranged parallel to the direction in which the handle extends,
- the replaceable head and core are connected to one another in a releasable manner via an internal screw connection,
- the replaceable head on the underside, the core, and the handle on the upper side consist of plastics material,
- in a region covered by the sleeve, the handle on the upper side consists, at least in part, of elastic plastics material and has an external diameter which exceeds the internal diameter of the sleeve within the scope of the elastic deformability of the local material pairing,
- the handle has an interchangeable core, wherein the core is equal in length to, or shorter than, the surrounding sleeve and, in the assembled state of the toilet brush, the core is fully concealed by the sleeve,
- the underside of the core has an external thread which, in the assembled state of the toilet brush, engages in an internally threaded mount of the replaceable head, the underside end of the core here projecting into the replaceable head, with rear-engagement action, beyond the sleeve.

## Revendications

1. Brosse pour toilettes avec une tête remplaçable, la tête remplaçable du côté inférieur étant connectée de manière remplaçable sans contact à un manche du côté supérieur, la brosse pour toilettes présentant une douille de forme cylindrique creuse enfoncée du côté extérieur sur le manche, la douille étant enserrée aux deux extrémités par le biais d'au moins une butée respective entre la tête remplaçable et le manche, et le manche étant connecté de manière amovible à la tête remplaçable par le biais d'un câble traversant la douille ; la brosse pour toilettes présentant, à l'extrémité inférieure de la douille, au moins un accouplement à rainure et languette avec la tête remplaçable s'engageant sur la périphérie et disposé parallèlement à la direction d'étendue du manche, **caractérisée en ce que** la tête remplaçable et le câble sont connectés l'un à l'autre de manière amovible par le biais d'un vissage, l'accouplement à rainure et languette étant réalisé à nouveau sous forme de fixation antirotation et la douille et la tête remplaçable étant fixées parallèlement à une orientation d'enfichage d'une connexion enfichable par le biais de cet accouplement à rainure et languette pour l'empêcher de se dévisser ; **en ce que** la brosse pour toilettes présente en outre un vissage intérieur disposé parallèlement à l'accouplement à rainure et languette du manche et de la tête remplaçable, une rotation du manche lorsque la douille est retenue fixement provoquant seulement un coulissement de la douille et de la tête remplaçable l'une par rapport à l'autre avec insertion ou sortie de la languette dans et hors de la rainure associée.

2. Brosse pour toilettes selon la revendication précédente, **caractérisée en ce que** la douille se compose d'acier inoxydable.

3. Brosse pour toilettes selon l'une quelconque des revendications précédentes, **caractérisée en ce que** la douille présente, à l'extrémité supérieure et/ou à l'extrémité inférieure, une pièce d'adaptateur annulaire en plastique.

4. Brosse pour toilettes selon l'une quelconque des revendications précédentes, **caractérisée en ce que** la tête remplaçable du côté inférieur, le câble, et le manche du côté supérieur, se composent de plastique.

5. Brosse pour toilettes selon l'une quelconque des revendications précédentes, **caractérisée en ce que** le manche du côté supérieur, dans une région recouverte par la douille, se compose au moins en partie d'un matériau élastique et présente un diamètre extérieur qui dépasse du diamètre intérieur de la douille de l'ampleur de la capacité de déformation élastique de l'appariement de matériau local.

6. Brosse pour toilettes selon l'une quelconque des revendications précédentes, **caractérisée en ce que** le manche présente un câble remplaçable, le câble étant plus long que la douille l'enveloppant et le câble, dans l'état assemblé de la brosse pour toilettes, étant entièrement recouvert par la douille.

7. Brosse pour toilettes selon l'une quelconque des revendications précédentes, **caractérisée en ce que** le câble présente, du côté inférieur, un filetage extérieur qui, dans l'état assemblé de la brosse pour toilettes, s'engage dans une monture de la tête remplaçable avec un filetage intérieur et pénètre en l'occurrence à l'extrémité du côté inférieur dans la tête remplaçable en venant en prise par l'arrière au-delà de la douille.

8. Brosse pour toilettes avec une tête remplaçable selon l'une quelconque des revendications précédentes, dans laquelle, dans le cas d'une brosse en trois parties, la une tête remplaçable du côté inférieur est connectée de manière remplaçable sans contact à un manche du côté supérieur et la brosse pour toilettes présente une douille de forme cylindrique creuse enfoncée du côté extérieur sur le manche, et dans ce cas également
- la douille est enserrée aux deux extrémités par le biais d'au moins une butée respective entre la tête remplaçable et le manche,
- le manche est connecté de manière amovible à la tête remplaçable par le biais d'un câble traversant la douille,
- la douille se compose d'acier inoxydable,
- la douille présente, à l'extrémité inférieure, une pièce d'adaptateur de forme annulaire en plastique,
- la douille et la tête remplaçable présentent un accouplement à rainure et languette s'engageant sur la périphérie, disposé parallèlement à la direction d'étendue du manche,
- la tête remplaçable et le câble sont connectés l'un à l'autre de manière amovible par le biais d'un vissage intérieur,
- la tête remplaçable du côté inférieur, le câble, et le manche du côté supérieur, se composent de plastique,
- le manche du côté supérieur, dans une région recouverte par la douille, se compose au moins en partie de plastique élastique et présente un diamètre extérieur qui dépasse du diamètre intérieur de la douille de l'ampleur de la capacité de déformation élastique de l'appariement de matériau local,
- le manche présente un câble remplaçable, le câble ayant la même longueur ou étant plus court que la douille l'enveloppant et le câble étant complètement recouvert par la douille, dans l'état assemblé de la brosse pour toilettes,
- le câble du côté inférieur présente un filetage extérieur qui, dans l'état assemblé de la brosse pour toilettes, s'engage dans une monture de la tête remplaçable avec un filetage intérieur et pénètre dans la tête remplaçable en l'occurrence au niveau de l'extrémité du côté inférieur en venant en prise par l'arrière au-delà de la douille.
